# EUROPÄISCHE PATENTSCHRIFT

(11) **EP 2 829 451 B1**
(45) Veröffentlichungstag und Bekanntmachung des Hinweises auf die Patenterteilung: **07.08.2019**
(21) Anmeldenummer: 14173648.8
(22) Anmeldetag: 24.06.2014
(51) Int. Cl.: B61D 19/00

(54) **Führungssystem für eine Schwenkschiebetür eines Schienenfahrzeugs**
Guiding system for a swing door of a rail vehicle
Système de guidage pour une porte coulissante oscillante d'un véhicule sur rails

(30) Priorität: 27.06.2013 AT 5009413 U
(43) Veröffentlichungstag der Anmeldung: 28.01.2015
(73) Patentinhaber: Knorr-Bremse Gesellschaft mit beschränkter Haftung, 2340 Mödling (AT)
(72) Erfinder: MAIR, Andreas, 4554 Oberschlierbach (AT); ZARL, Heinz, 3311 Zeillern (AT)
(74) Vertreter: Burger, Hannes

(56) Entgegenhaltungen:
- EP-A1- 2 165 909
- CH-A- 400 794
- DE-C- 511 580
- DE-C- 715 057
- DE-C- 765 975
- FR-A1- 2 485 077

## Beschreibung

Die Erfindung betrifft ein Führungssystem für eine Schwenkschiebetür eines Schienenfahrzeugs, umfassend einen in Schieberichtung der Schwenkschiebetür ausgerichteten Träger sowie eine Linearwälzführung mit einer Profilschiene und wenigstens einem Führungswagen, der auf der Profilschiene mittels umlaufender Wälzkörper gelagert ist. Die Profilschiene auf dem Träger befestigt oder von diesem umfasst. Weiterhin umfasst das Führungssystem eine Konsole oder mehrere Konsolen mit Befestigungsmitteln zum Befestigen der Schwenkschiebetür, welche mit dem zumindest einen Führungswagen verbunden oder von diesem umfasst ist/sind. Die Erfindung betrifft auch ein Schwenkschiebetürmodul für ein Schienenfahrzeug mit einem Führungssystem der genannten Art sowie ein Schienenfahrzeug der genannten Art.

Das eingangs beschriebene Schwenkschiebetürmodul ist prinzipiell bekannt. Dabei rollt der Führungswagen der Linearwälzführung auf der Profilschiene und ermöglicht das Verschieben der Schwenkschiebetür. Beispielsweise zeigt die EP 1 314 626 A1 ein System, bei dem auf der Oberseite und der Unterseite eines Trägers je eine Profilschiene befestigt ist, auf der je ein Führungswagen gelagert ist, welcher die Profilschiene im Querschnitt an drei Seiten umgreift.

Diese Art der Lagerung weist gleich mehrere Nachteile auf. Die in der EP 1 314 626 A1 verwendete Linearführung ist hauptsächlich aus dem Bau von Werkzeugmaschinen bekannt, bei dem die exakte Führung von Maschinenteilen unerlässlich ist. Beim Bau von Schienenfahrzeugen ist ein mit einer Werkzeugmaschine vergleichbarer starrer Aufbau mit vertretbarem Aufwand allerdings nicht erzielbar und allein aus Gewichtsgründen auch nicht erstrebenswert. Aufgrund unvermeidbarer Verformungen und Bewegungen im Aufbau verspannt sich daher die bekannte Linearführung und weist daher nur eine vergleichsweise geringe Lebensdauer auf. Zudem ist die bekannte Linearführung auf den Querschnitt bezogen auch relativ breit und das damit aufgebaute Führungssystem für eine Schwenkschiebetür dementsprechend tief.

Die Aufgabe der Erfindung ist es daher, ein verbessertes Führungssystem für eine Schwenkschiebetür eines Schienenfahrzeugs anzugeben. Insbesondere soll die Lebensdauer der eingesetzten Linearführung verlängert und die Einbautiefe des Führungssystems verringert werden.

Die Erfindung wird durch ein Führungssystem der eingangs genannten Art gelöst, welches darüber hinaus die Merkmale des Anspruchskennzeichens aufweist.

Die Erfindung wird auch durch ein Schwenkschiebetürmodul für ein Schienenfahrzeug mit einem Führungssystem der genannten Art gelöst, umfassend eine an der Konsole oder den Konsolen befestigten Schwenkschiebetür.

Die Erfindung wird schließlich auch durch Schienenfahrzeug gelöst, umfassend wenigstens ein Schwenkschiebetürmodul der genannten Art.

Die neu eingesetzte Linearwälzführung ist bei gleichem Abstand der Wälzebenen beziehungsweise Kontaktbereiche auf den Querschnitt bezogen weniger breit als die in der EP 1 314 626 A1 eingesetzte Linearwälzführung. Dieser Effekt wird verstärkt, wenn eine Umlaufbahn der Wälzkörper im Führungswagen angeordnet ist. Dadurch rücken die Wälzebenen/Kontaktbereiche vergleichsweise weit nach außen, was sich positiv auf die Stabilität der Linearwälzführung auswirkt. Bei gleicher Stabilität kann somit eine deutlich schmälere Linearwälzführung eingesetzt werden, als dies im Stand der Technik möglich ist. Dadurch kann auch die Bautiefe des Führungssystems für die Schwenkschiebetür deutlich reduziert werden.

Die neu eingesetzte Linearwälzführung ist auch weniger anfällig im Hinblick auf Verspannungen als die nach dem Stand der Technik eingesetzte Linearwälzführung. Trotz der unvermeidbaren Verformungen und Bewegungen im Aufbau des Schienenfahrzeugs verspannt sich die neu eingesetzte Linearführung nur wenig und weist daher eine vergleichsweise hohe Lebensdauer auf.

Linearwälzführungen der genannten Art sind Wälzführungen, die mit Kugeln oder Rollen als Wälzkörper ausgeführt werden können. Die Wälzkörper bilden in einem Kontaktbereich das Bindeglied zwischen Profilschiene und Führungswagen. Die momentan nicht in Kontakt mit der Profilschiene stehenden Wälzkörper werden über einen Rückführbereich (z.B. Rückführkanal) vom Ende des Kontaktbereichs zu dessen Beginn oder umgekehrt geleitet. Die Wälzkörper wandern also in einer geschlossenen Bahn. In aller Regel ist diese Bahn im Wesentlichen in einer Ebene, der "Umlaufebene" angeordnet. Dabei kann eine ovalförmige Bahn vorgesehen sein, oder es sind hintereinander mehrere ovalförmige oder kreisförmige Bahnen vorgesehen, die in derselben Ebene angeordnet sind und in ihrer Gesamtheit einen Kontaktbereich bilden. Darüber hinaus können mehrere Bahnen auch in unterschiedlichen aber zueinander parallelen Ebenen liegen. Schließlich können die Bahnen auch einander kreuzen. Beispielsweise kann eine Umlaufbahn die Umlaufebene im Umkehrbereich verlassen, um eine Kreuzung mit einer anderen Umlaufbahn zu ermöglichen. Im Rahmen der Erfindung sind solche Umlaufbahnen aber dennoch als "im Wesentlichen in einer Ebene angeordnet" anzusehen. Gegebenenfalls können die Wälzkörper auch in einem Wälzkörperkäfig angeordnet sein.

An dieser Stelle wird angemerkt, dass sich die Merkmale der Erfindung im Besonderen für den Einsatz bei einer Schwenkschiebetüre beziehungsweise bei einem Schwenkschiebemodul eignen. Nichtsdestotrotz kann die Erfindung auch für eine Schiebetür beziehungsweise ein Schiebetürmodul eingesetzt werden, bei der oder dem ein Schwenkmechanismus fehlt.

Weitere vorteilhafte Ausgestaltungen und Weiterbildungen der Erfindung ergeben sich aus den Unteransprüchen sowie aus der Beschreibung in Zusammenschau mit den Figuren.

Günstig ist es, wenn die Berührfläche der Profilschiene mit dem Träger (im unbelasteten Zustand desselben) im Wesentlichen horizontal ausgerichtet ist. Die so montierte Profilschiene überragt den Träger im Montagebereich der Profilschiene in im Wesentlichen vertikaler Richtung. Auf diese Weise kann eine vergrößerte Durchgangshöhe erzielt werden, ohne dass dazu die Gesamtbauhöhe des Schwenkschiebetürmoduls vergrößert werden müsste. Dadurch ergibt sich im Speziellen bei sehr niedrigen Schienenfahrzeugen beziehungsweise bei Doppelstockwaggons eine deutliche Verbesserung der Einstiegssituation. Insbesondere bei nicht ebenen Berührflächen der Profilschiene mit dem Träger liegt im Sinne der Erfindung dann eine im Wesentlichen horizontale Ausrichtung derselben vor, wenn eine resultierende Auflagekraft zwischen Profilschiene und Träger in im Wesentlichen vertikaler Richtung wirkt. Nicht ebene Berührflächen können beispielsweise die Form eines Zylindersegments haben, z.B. wenn die Profilschiene einen kreisförmigen Querschnitt aufweist.

Günstig ist es, wenn eine gedachte Verbindungslinie zweier Wälzkörper, welche die Profilschiene berühren und in Bezug auf eine zur Montagefläche normal ausgerichtete Schwerachse des Profilquerschnitts einander gegenüber liegen, im Wesentlichen horizontal ausgerichtet ist. Auf diese Weise wird einerseits eine niedrige Bauhöhe des Führungssystems erreicht, andererseits können horizontal wirkende Kräfte sehr gut aufgenommen werden. Diese können beispielsweise durch Druckschwankungen verursacht sein, welche bei Begegnung zweier Züge beziehungsweise Tunnelein- und ausfahrten entstehen. Durch die relativ großen Flächen der Schwenkschiebetüren entstehen insbesondere in Hochgeschwindigkeitszügen enorme Kräfte.

Günstig ist es auch, wenn zumindest eine Umlaufebene der Wälzkörper im Wesentlichen horizontal ausgerichtet ist. Dadurch wird eine besonders niedrige Bauweise des Führungssystems erreicht. Dies ist selbst dann der Fall wenn eine von zwei übereinander angeordneten Umlaufebenen im Wesentlichen horizontal und die andere schräg dazu ausgerichtet ist, insbesondere im Wesentlichen vertikal dazu.

Besonders günstig ist es weiterhin, wenn die Wälzkörper zwischen einem Endschenkel der Profilschiene und dem Führungswagen einreihig angeordnet sind. Dadurch ist die Linearführung besonders tolerant gegenüber Verformungen des Führungssystems und damit besonders gut für den Einsatz bei Schienenfahrzeugen geeignet. Aus den genannten Gründen ist die Linearführung zudem sehr langlebig.

Günstig ist es auch, wenn die Wälzkörper zwischen einem Endschenkel der Profilschiene und dem Führungswagen mehrreihig, insbesondere zweireihig, angeordnet sind. Dadurch ist diese besonders resistent gegenüber Verdrehung um ihre Längsachse.

Vorteilhaft ist es, wenn an den Enden einer Konsole respektive eines Konsolenbereichs zwei voneinander beabstandete Führungswägen angeordnet sind. Insbesondere ist es dabei von Vorteil, wenn die beiden Führungswägen in Summe maximal halb so lang sind wie die Konsole respektive der Konsolenbereich. Dadurch bleibt die Lagerung der Führungswägen auch bei vergleichsweise starker Durchbiegung des Trägers respektive der Profilschiene leichtgängig.

Vorteilhaft ist es, wenn der Träger im Querschnitt beidseits der Profilschiene höher ist als im Bereich der Profilschiene. Insbesondere weist der Träger im Querschnitt auf seiner Ober- und Unterseite seitlich von der Profilschiene dazu eine Erhöhung auf. Im Speziellen kann der Träger auch einen im Wesentlichen H-förmigen oder X-förmigen oder T-förmigen Querschnitt aufweisen.

Dadurch kann einerseits die vertikale andererseits auch die horizontale Biegesteifigkeit des Trägers erhöht werden. Das Gewicht der an dem Führungssystem befestigten Schwenkschiebetür sowie vertikale Stöße/Beschleunigungen verursachen daher nur eine vergleichsweise geringe Durchbiegung des Trägers in vertikaler Richtung. Desgleichen bewirkt eine horizontale Kraftkomponente auf die Schwenkschiebetür, wie sie insbesondere durch den in Tunnels auftretenden Sog- und Druckbeaufschlagungen entstehen, eine ebenfalls vergleichsweise geringe Durchbiegung des Trägers in horizontaler Richtung. Darüber hinaus wird auch eine Torsionsneigung des Trägers verringert. Der Träger kann somit insgesamt relativ dünnwandig gestaltet werden, wodurch das Gesamtgewicht des Schienenfahrzeugs reduziert und dessen Fahrleistungen verbessert werden. Durch die geringe Verformung des Trägers werden auch die Belastungen des Führungssystems reduziert, wodurch eine längere Lebensdauer beziehungsweise auch längere Wartungsintervalle desselben resultieren.

An dieser Stelle wird angemerkt, dass die genannten Merkmale auch dann von Vorteil sein können, wenn die Berührfläche der Profilschiene mit dem Träger im Wesentlichen vertikal ausgerichtet ist. Die genannten Merkmale können somit die Basis für eine unabhängige Erfindung bilden.

Besonders vorteilhaft ist es, wenn das Führungssystem zwei Linearführungen umfasst, wobei eine erste Profilschiene auf der Oberseite des Trägers und eine zweite Profilschiene auf der Unterseite des Trägers montiert sind. Auf diese Weise kann ein einziger Träger zum Halten einer doppelflügeligen Schwenkschiebetür eingesetzt werden. Ein Schwenkschiebetürmodul umfasst dementsprechend eine an der Konsole oder den Konsolen der unteren Linearführung befestigte erste Schwenkschiebetür und eine an der Konsole oder den Konsolen der oberen Linearführung befestigte zweite Schwenkschiebetür.

Der Vorteil der geringen Bauhöhe des Führungssystems tritt hier besonders hervor. Insbesondere ist es auch von Vorteil, wenn der Träger in Bezug auf seine Horizontalachse symmetrisch aufgebaut ist, da dann keine besondere Montagerichtung zu beachten ist.

Besonders vorteilhaft ist es auch, wenn die Konsolen der unteren und oberen Linearführung im Wesentlichen identisch gestaltet und um 180° um eine horizontale und normal zur Profilschiene ausgerichtete Achse verdreht sind. Dadurch wird die Anzahl unterschiedlicher Bauteile des Führungssystems reduziert und damit die Herstellung sowie Lagerhaltung vereinfacht.

Günstig ist es, wenn die Befestigungsmittel auf den Konsolen der unteren und oberen Linearführung auf im Wesentlichen derselben Höhe angeordnet sind. Dadurch ist es möglich, auch die Türflügel ähnlich oder sogar identisch aufzubauen. Die Herstellung eines Schwenkschiebetürmoduls beziehungsweise die Lagerhaltung der für seine Herstellung oder Reparatur benötigten Teile wird damit noch einmal vereinfacht.

Besonders vorteilhaft ist es, wenn das Schwenkschiebetürmodul zumindest ein Drehgelenk umfasst, welches eine Drehung der Schwenkschiebetür gegenüber der Profilschiene um eine im Wesentlichen horizontal und quer zur Schieberichtung ausgerichtete Drehachse und/oder eine im Wesentlichen vertikal ausgerichtete Drehachse erlaubt.

Häufig auftretende Verformungen des Trägers der Profilschiene und damit der Profilschiene selbst sind - wie bereits weiter oben erwähnt wurde - Durchbiegungen in vertikaler und horizontaler Richtung sowie eine Verdrehung /Verwindung derselben. Eine Durchbiegung in vertikaler Richtung wird im Wesentlichen durch die Gewichtskraft der Schwenkschiebetür sowie vertikale Stöße/Beschleunigungen verursacht. Horizontale Durchbiegungen können beispielsweise durch Druckschwankungen verursacht sein, welche bei Begegnung zweier Züge beziehungsweise Tunnelein- und ausfahrten entstehen. Durch die relativ großen Flächen der Schwenkschiebetüren entstehen insbesondere in Hochgeschwindigkeitszügen enorme Kräfte. Eine Verdrehung des Trägers entsteht bei unsymmetrischem Querschnitt gegenüber der Richtung der eingeleiteten Kraft. Aufgrund der Komplexität der auftretenden Kräfte und der meist komplexen Querschnittsform des Trägers sowie der darauf befestigten Profilschiene ist eine Torsion derselben praktisch unvermeidbar.

Systembedingt sind also Durchbiegungen und eine Torsion des genannten Trägers und der darauf befestigten Profilschiene praktisch nicht zu verhindern. Da die Schwenkschiebetür dieser Verformung aufgrund ihrer Steifigkeit (vor allem gegenüber vertikaler Durchbiegung und gegenüber Torsion) nicht oder nur bedingt folgen kann, kommt es zu Verspannungen in der Lagerung zwischen dem Führungswagen (Schlitten) und der Profilschiene. Lagerschäden oder verringerte Lebensdauer der Linearführung können die Folge sein.

Um die Belastungen der Lager in Grenzen zu halten, werden die Träger für die Profilschienen nach dem Stand der Technik relativ steif dimensioniert, um die Verformungen und damit die Verspannungen in den Lagerstellen möglichst gering zu halten. Naturgemäß wird dadurch das Gewicht des Schwenkschiebetürmoduls vergrößert.

Durch das vorgestellte Drehgelenk wird nun aber erreicht, dass eine Verformung der Profilschiene ermöglicht wird, wobei die Lagerung zwischen Führungswagen und Profilschiene nicht oder nur geringfügig belastet wird. Gegenüber bekannten Schwenkschiebetürmodulen kann ein Träger, auf dem die Profilschiene befestigt ist, somit vergleichsweise fragil gestaltet werden, da die Schwenkschiebetür (bzw. das Türblatt) trotz einer Verformung der Profilschiene stets leichtgängig bleibt und Schäden in der Lagerung zwischen Schlitten und Profilschiene vermieden werden. Damit können die Lebensdauer der Lagerung zwischen Schlitten und Profilschiene verlängert werden. Zudem kann das Gesamtgewicht des Schienenfahrzeugs reduziert und dessen Fahrleistungen verbessert werden.

Durch Zulassen einer Drehung um eine im Wesentlichen horizontal und quer zur Schieberichtung ausgerichtete Drehachse können vertikale Durchbiegungen der Profilschiene ausgeglichen werden.

Durch Zulassen einer Drehung um eine im Wesentlichen vertikal ausgerichtete Drehachse können horizontale Durchbiegungen der Profilschiene ausgeglichen werden.

Die Drehung kann dabei durch ein Drehgelenk oder mehrere Drehgelenke ermöglicht werden. Wenn die Drehung der Schwenkschiebetür gegenüber der Profilschiene um zwei zueinander quer stehende Achsen ermöglicht wird, kann auch von einer "kardanischen Aufhängung" der Schwenkschiebetür gesprochen werden.

Prinzipiell kann ein Drehgelenk im Schlitten, zwischen Konsole und Schlitten, in der Konsole, zwischen Konsole und Schwenkschiebetür und/oder in der Schwenkschiebetür selbst vorgesehen sein. Bei letzterem Fall kann zum Beispiel eine Montagefläche der Schwenkschiebetür, an welcher die Konsole befestigt wird, gelenkig um das eigentliche Türblatt gelagert sein.

Vorteilhaft ist es, wenn das zumindest eine Drehgelenk eine Drehung der Schwenkschiebetür gegenüber der Profilschiene eine um eine im Wesentlichen parallel zur Schieberichtung ausgerichtete Drehachse erlaubt. Durch Zulassen dieser Drehung kann ein Verwinden der Profilschiene ausgeglichen werden. Insbesondere, wenn die Profilschiene kreisförmigen Querschnitt aufweist, kann ein Drehgelenk, welches eine Drehung der Schwenkschiebetür gegenüber der Profilschiene um eine im Wesentlichen parallel zur Schieberichtung ausgerichtete Drehachse erlaubt, entfallen. Wird beispielsweise eine im Wesentlichen rechteckige Profilschiene verwendet, dann kann zwischen der Schwenkschiebetür und der Profilschiene ein Drehmoment um die genannte Drehachse übertragen werden.

Günstig ist es, wenn das zumindest eine Drehgelenk durch eine in einer Lagerschale oder einem Wälzlager rotierende Achse gebildet ist. Das Drehgelenk ist in diesem Fall also durch ein Gleitlager oder ein Wälzlager gebildet, dass die Rotation einer im Lager gelagerten Achse ermöglicht. Auf diese Weise kann das Drehgelenk durch leicht verfügbare Mittel in die Realität umgesetzt werden.

Vorteilhaft ist es, wenn das zumindest eine Drehgelenk durch zwei aufeinander abrollende Wälzflächen gebildet ist. Eine der beiden Wälzflächen ist zu diesem Zweck konvex ausgebildet, und die andere Wälzfläche ist konkav mit gleicher oder geringerer Krümmung, eben oder ebenfalls konvex ausgebildet.

Besonders vorteilhaft ist es, wenn eine Wälzfläche eine allgemein zylindrische, insbesondere eine kreiszylindrische, Form aufweist. Auf diese Weise wird eine Drehung um eine Drehachse ermöglicht. Wegen der linienförmigen Berührung der Wälzflächen können zudem vergleichsweise hohe Kräfte übertragen werden.

In einer bevorzugten Ausführungsform umfasst das Schwenkschiebetürmodul zwei allgemein zylindrische Wälzflächen mit aufeinander quer stehenden Achsen. Dadurch wird eine Drehung um zwei Drehachsen ermöglicht. Ein solches Drehgelenk kann die Verformungen einer Profilschiene somit besonders gut ausgleichen. Wegen der linienförmigen Berührung der Wälzflächen können zudem wiederum vergleichsweise hohe Kräfte übertragen werden.

Besonders vorteilhaft ist es auch, wenn eine Wälzfläche mehrdimensional gewölbt, insbesondere kugelförmig, ist. Auf diese Weise wird ebenfalls eine Drehung um mehrere Drehachsen ermöglicht. Ein solches Drehgelenk kann die Verformungen einer Profilschiene somit ebenfalls besonders gut ausgleichen. Wegen der mehrdimensionalen Wölbung können die Wälzflächen bei Drehung um eine beliebige Achse aufeinander abrollen, wodurch ein Aufeinandergleiten vermieden und der Verschleiß der Wälzflächen damit verringert wird.

Günstig ist es, wenn eine Gewichtskraft der Schwenkschiebetür die beiden Wälzflächen aneinander presst. Da die beiden Wälzflächen dann ohne weitere Maßnahmen aneinander gepresst werden, kann das Schwenkschiebetürmodul in diesem Fall konstruktiv relativ einfach gestaltet werden, wodurch ein weiterer Gewichts- und Preisvorteil resultiert.

Vorteilhaft ist es, wenn eine auf der Konsole angeordnete konvexe Wälzfläche durch die Gewichtskraft der Schwenkschiebetür auf eine horizontal ausgerichtete ebene Wälzfläche des Schlittens gepresst wird. Auf diese Weise resultiert ein besonders einfacher und kostengünstiger Aufbau, insbesondere wenn die Linearführung als Linearwälzführung ausgebildet ist. In aller Regel besteht der Führungswagen nämlich aus hochfestem und gehärtetem Stahl und ist an der Oberseite geschliffen. Auf diese Weise kann die Oberseite eines käuflich erwerbbaren Führungswagens ohne weitere Maßnahmen als Wälzfläche fungieren. Konsolenseitig braucht daher nur eine konvexe Wälzfläche vorgesehen werden, um ein Drehgelenk im Sinne der Erfindung zu realisieren.

Vorteilhaft ist es weiterhin, wenn zwei aufeinander abrollende Wälzflächen mit Hilfe eines Gegenhalters gegen Abheben gesichert sind. Dadurch wird vermieden, dass die Wälzflächen (maßgeblich) voneinander abheben können. Insbesondere bei schweren Schwenkschiebetüren können damit Schäden an der Wälzfläche vermieden oder zumindest verringert werden, die durch ein Gegeneianderschlagen der Wälzflächen resultieren können. Ohne weitere Maßnahmen können beispielsweise vertikale Stöße auf das Schienenfahrzeug ein Ausheben der Schwenkschiebetür und ein anschließendes Aufschlagen auf der Lagerfläche und die Zerstörung derselben bewirken. Insbesondere bei gehärteten Oberflächen könnten Teile der Lagerfläche abplatzen.

Besonders vorteilhaft ist es auch, wenn der Gegenhalter die Wälzflächen mit Hilfe einer Federkraft und/oder durch elastische Verformung aneinander presst. Auf diese Weise wird erreicht, dass sich der Gegenhalter beim Abwälzen der Wälzflächen gegenüber der gehaltenen Wälzfläche bewegt, insbesondere gegenüber dieser verdrehen kann und ein Abwälzen der Wälzflächen gegen mäßigen Widerstand möglich ist. Zum Einsatz können alle Bauarten von Federn sowie elastischer Bauteile (z.B. Gummipuffer) kommen. Alternativ oder zusätzlich dazu kann auch der Gegenhalter so gestaltet werden, dass er dem Abwälzen der Wälzflächen durch elastische Verformung nur mäßigen Widerstand entgegensetzt.

Zum besseren Verständnis der Erfindung wird diese anhand der nachfolgenden Figuren näher erläutert. Es zeigen
- Fig. 1: ein beispielhaftes und schematisch dargestelltes Führungssystem für eine Schwenkschiebetür eines Schienenfahrzeugs in Schrägansicht;
- Fig. 2: das Führungssystem aus Fig. 1 im Querschnitt;
- Fig. 3: ein Beispiel einer Linearwälzführung mit ovalen Umlaufbahnen der Wälzkörper;
- Fig. 4: ein Beispiel einer Linearwälzführung mit kreisförmigen Umlaufbahnen der Wälzkörper;
- Fig. 5: ein Beispiel einer Linearwälzführung mit einander kreuzenden Umlaufbahnen der Wälzkörper;
- Fig. 6: das Führungssystem aus Fig. 1 im Längsschnitt;
- Fig. 7: wie Fig. 6, nur mit einem elastischen Element zwischen Konsole und Gegenhalter;
- Fig. 8: ein Gelenk mit allgemein zylindrischen Wälzflächen mit aufeinander quer stehenden Achsen;
- Fig. 9: ein Gelenk mit mehrdimensional gewölbten Wälzflächen und
- Fig. 10: ein Führungssystem mit vertikal angeordnetem Führungswagen.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Die Figuren 1 und 2 zeigen ein beispielhaftes und schematisch dargestelltes Führungssystem 1 für eine Schwenkschiebetür eines Schienenfahrzeugs in Schrägansicht (Fig. 1) sowie im Schrägschnitt (Fig. 2). Das Führungssystem 1 umfasst einen in Schieberichtung der Schwenkschiebetür ausgerichteten Träger 2 sowie eine Linearwälzführung mit zwei Profilschienen 3 und zwei Führungswagen 4, wobei die Profilschiene 3 auf dem Träger 2 befestigt (beispielsweise mit dieser verschraubt) oder von diesem in Form eines Profilbereichs umfasst ist und der wenigstens eine Führungswagen 4 auf der Profilschiene 3 mittels umlaufender Wälzkörper 5 gelagert ist. Die Profilschiene 3 weist einen im Wesentlichen C-förmigen beziehungsweise U-förmigen Querschnitt auf, wobei der Führungswagen 4 zwischen den gegenüberliegenden Endschenkeln des C-förmigen beziehungsweise U-förmigen Querschnitts gelagert ist. Weiterhin umfasst das Führungssystem mehrere Konsolen 6 mit Befestigungsmitteln 7 (hier Befestigungslöcher) zum Befestigen zweier Schwenkschiebetüren (nicht dargestellt), wobei die Konsolen 6 mit dem zumindest einen Führungswagen 4 verbunden oder von diesem in Form von Konsolenbereichen umfasst ist/sind. Die Berührfläche einer Profilschiene 3 mit dem Träger 2 ist in diesem Beispiel im Wesentlichen horizontal ausgerichtet. Die Profilschiene 3 erstreckt sich in der Fig. 1 nicht über die gesamte Länge des Trägers 2. Selbstverständlich kann dies aber der Fall sein.

Der Träger 2 kann fix mit dem Schienenfahrzeug verbunden sein oder aber auch bewegbar sein. Dabei wird der Träger 2 quer zur Schieberichtung der Schwenkschiebetüren ausgestellt, sodass die Schwenkschiebetüren verfahren werden können. Insbesondere bei einer solchen Bauweise ist auf geringes Gewicht der gesamten Anordnung zu achten, da dieses das Führungssystem des Trägers 2 (nicht dargestellt) vergleichsweise stark belastet.

In der Fig. 1 ist gut zu sehen, dass das Führungssystem 1 in diesem Beispiel zwei Linearführungen aufweist, wobei eine erste Profilschiene 3 auf der Oberseite des Trägers 2 und eine zweite Profilschiene 3 auf der Unterseite des Trägers 2 montiert ist. Auf diese Weise kann ein einziger Träger 2 zum Halten einer doppelflügeligen Schwenkschiebetür eingesetzt werden. Der Vorteil der geringen Bauhöhe des Führungssystems tritt hier besonders hervor. Insbesondere ist es auch von Vorteil, wenn der Träger 2 in Bezug auf die Horizontalebene symmetrisch aufgebaut ist, da dann keine besondere Montagerichtung zu beachten ist.

Gut zu sehen ist in Fig. 1 auch, dass die Konsolen 6 der unteren und oberen Linearführung in diesem Beispiel im Wesentlichen identisch gestaltet und um 180° um eine horizontale und normal zur Profilschiene 3 ausgerichtete Achse verdreht sind. Dadurch wird die Anzahl unterschiedlicher Bauteile des Führungssystems 1 reduziert und damit die Herstellung sowie Lagerhaltung vereinfacht.

Schließlich ist in der Fig. 1 auch gut zu sehen, dass die Befestigungsmittel 7 auf den Konsolen 6 der unteren und oberen Linearführung in diesem Beispiel auf im Wesentlichen derselben Höhe angeordnet sind. Dadurch ist es möglich, auch die Türflügel ähnlich oder sogar identisch aufzubauen. Die Herstellung eines Schwenkschiebetürmoduls beziehungsweise die Lagerhaltung der für seine Herstellung oder Reparatur benötigten Teile wird damit noch einmal vereinfacht.

Wie insbesondere aus der Fig. 2 gut ersichtlich ist, überragen die Profilschienen 3 den Träger 2 in diesem Beispiel im Montagebereich der Profilschienen 3 in vertikaler Richtung. Auf diese Weise kann eine vergrößerte Durchgangshöhe erzielt werden, ohne dass dazu die Gesamtbauhöhe des Schwenkschiebetürmoduls 1 vergrößert werden müsste (vergleiche hierzu auch Fig. 10).

Aus der Fig. 2 ist weiterhin ersichtlich, dass bei dieser Ausführungsform eine gedachte Verbindungslinie zweier Wälzkörper 5, welche die Profilschiene 3 berühren und in Bezug auf eine zur Montagefläche normal ausgerichtete Schwerachse 8 des Profilquerschnitts einander gegenüber liegen, im Wesentlichen horizontal ausgerichtet ist. Weiterhin ist eine Umlaufebene der Wälzkörper 5 im Wesentlichen horizontal ausgerichtet. Zudem ist aus der Fig. 2 auch ersichtlich, dass eine Umlaufbahn 9 der Wälzkörper 5 im Führungswagen 4 angeordnet ist. Damit kann die Bautiefe des Führungssystems 1 gering gehalten werden. Schließlich zeigt die Fig. 2 auch, dass die Wälzkörper 5 zwischen einem Endschenkel der Profilschiene 3 und dem Führungswagen 4 einreihig angeordnet sind. Dadurch ist die Linearführung besonders tolerant gegenüber Verformungen des Führungssystems 1 und damit besonders langlebig.

Die Figuren 3 und 4 zeigen zwei Beispiele für die Umlaufbahnen 9 der Wälzkörper 5 im Führungswagen 4. In der Fig. 3 laufen die Wälzkörper 5 entlang von ovalen Umlaufbahnen 9 um, in der Fig. 4 entlang von kreisförmigen Umlaufbahnen 9. Die Umlaufbahnen 9 liegen bei der vorgestellten Variante des Führungssystems 1 in einer horizontalen Ebene. Durch die genannten Maßnahmen wird einerseits eine besonders geringe Bauhöhe des Führungssystems 1 erreicht, andererseits können horizontal wirkende Kräfte sehr gut aufgenommen werden, welche beispielsweise durch auf die Schwenkschiebetür wirkenden Druckschwankungen verursacht sein können. Generell können die Umlaufebenen der Wälzkörper 5 auch gegenüber der Horizontalen etwas geneigt sein, ohne dass dadurch die Bauhöhe des Führungssystems übermäßig zunimmt. Als vorteilhaft hat es sich herausgestellt, wenn eine Umlaufebene um nicht mehr als 20° gegenüber der Horizontalen geneigt ist. Denkbar ist es auch, dass eine von zwei übereinander angeordneten Umlaufebenen im Wesentlichen horizontal und die andere schräg dazu ausgerichtet ist, insbesondere im Wesentlichen vertikal dazu.

Fig. 5 zeigt ein weiteres Beispiel eines Führungswagens 4 im Schrägschnitt. Dabei kreuzen die beiden Umlaufbahnen 9 einander in ihren Endbereichen beziehungsweise Umkehrbereichen. Die rechte Umlaufbahn 9 wird dabei etwas von der Umlaufebene, in der die Umlaufbahn 9 großteils verläuft, angehoben, die linke Umlaufbahn 9 etwas abgesenkt. Dadurch wird ein vergleichsweise großer Bahnradius bei nur geringer Breite des Führungswagens 4 und damit nur geringer Tiefe des Führungssystems 1 erzielt. Im Rahmen der Erfindung sind die gezeigten Umlaufbahnen 9 wegen der nur geringen Abweichung von der ebenen Form als "im Wesentlichen in einer Ebene angeordnet" anzusehen.

Aus der Fig. 2 ist weiterhin ersichtlich, dass der Träger 2 in dem dargestellten Beispiel im Querschnitt beidseits der Profilschienen 3 höher ist als im Bereich der Profilschiene 3. Der Träger 2 weist im Querschnitt dazu auf seiner Ober- und Unterseite seitlich von den Profilschienen 3 eine Erhöhung auf. Der Träger 2 weist in diesem Beispiel somit einen im Wesentlichen H-förmigen beziehungsweise X-förmigen oder T-förmigen Querschnitt auf. Dadurch kann einerseits die vertikale andererseits auch die horizontale Biegesteifigkeit des Trägers 2 deutlich erhöht werden. Kräfte sowohl in horizontaler als auch in vertikaler Richtung verursachen daher nur eine vergleichsweise geringe Durchbiegung des Trägers 2. Durch das vergleichsweise hohe Torsionsträgheitsmoment bleibt auch eine Verdrehung des Trägers 2 gering. An dieser Stelle wird angemerkt, dass die genannten Merkmale auch dann von Vorteil sein können, wenn die Umlaufebene der Wälzkörper vertikal ausgerichtet ist (vergleiche dazu Fig. 10).

Schließlich ist in Fig. 2 gut ein Drehgelenk zu sehen, das in diesem Beispiel eine Drehung der Schwenkschiebetür gegenüber der Profilschiene 3 um eine im Wesentlichen parallel zur Schieberichtung ausgerichtete Drehachse erlaubt. Dadurch kann einerseits ein Verwinden der Profilschiene 3 ausgeglichen werden, andererseits ist es auch möglich, das Führungssystem 1 in einfacher Weise an verschiedene Einbausituationen anzupassen. Insbesondere moderne Schienenfahrzeuge weisen nicht zwangsläufig vertikal verlaufende Seitenwände auf, sondern verjüngen sich nach oben hin. Dadurch steht die Schwenkschiebetür etwas schräg gegenüber dem Führungssystem 1. Mit Hilfe des Drehgelenks kann das dargestellte Führungssystem 1 aber auch uneingeschränkt in solchen Fällen angewandt werden. Das Drehgelenk ist in diesem Fall durch eine in einer Lagerschale rotierende Achse 10 gebildet, denkbar ist aber natürlich auch die Verwendung eines Wälzlagers. Auch wäre es möglich, das Gelenk aus einem in einer Kugelpfanne gelagerten Kugelkopfs auszubilden, sodass Drehungen um mehrere Achsen möglich sind. Desgleichen könnte ein Kardangelenk vorgesehen sein.

Das Zulassen einer Drehung um die Längsachse ist keineswegs die einzige Möglichkeit, eine Verdrehung zwischen Schwenkschiebetür und Profilschiene 3 zuzulassen. Denkbar ist auch, dass das das Führungssystem zumindest ein Drehgelenk umfasst, welches eine Drehung der Schwenkschiebetür gegenüber der Profilschiene 3 um eine im Wesentlichen horizontal und quer zur Schieberichtung ausgerichtete Drehachse und/oder eine im Wesentlichen vertikal ausgerichtete Drehachse erlaubt.

Die Figuren 6 und 7 zeigen dazu zwei illustrative Beispiele, wie eine Drehung der Schwenkschiebetür um eine im Wesentlichen horizontal und quer zur Schieberichtung ausgerichtete Drehachse ermöglicht wird.

Die Fig. 6 zeigt einen Schnitt BB, aus dem ersichtlich wird, dass die Konsole 6 im Bereich des Führungswagens 4 einen konvexen Abschnitt aufweist, welcher auf der ebenen Oberfläche des Führungswagens 4 aufliegt, wodurch ein Drehgelenk mit zwei aufeinander abrollende Wälzflächen gebildet wird. Dadurch dass der Führungswagen 4 in der Regel aus hochfestem und gehärtetem Stahl besteht, kann die Oberseite eines käuflich erwerbbaren Führungswagens ohne weitere Maßnahmen als Wälzfläche fungieren.

Konkret weist die auf der Konsole 6 angeordnete Wälzfläche eine zylindrische Form auf, wobei die Projizierenden normal auf die Blattebene stehen. Die Konsole 6 und damit eine daran befestigte Schwenkschiebetür können somit um eine im Wesentlichen horizontal und quer zur Schieberichtung ausgerichtete Drehachse gegenüber der Profilschiene 3 gedreht werden, wodurch vertikale Durchbiegungen der Profilschiene 3 ausgeglichen werden können.

In diesem Beispiel werden die beiden Wälzflächen durch eine Gewichtskraft der Schwenkschiebetür aneinander gepresst. Zusätzlich sind die zwei aufeinander abrollende Wälzflächen mit Hilfe eines optionalen Gegenhalters 11 gegen Abheben gesichert sind. Der Gegenhalter 11 wird mit Hilfe von Paßstiften 12 gegenüber der Konsole 6 lagefixiert und mit Hilfe der Schrauben 13 mit dieser verschraubt. Um dennoch eine Drehung der Konsole 6 gegenüber der Profilschiene 3 zu ermöglichen kann wie in Fig. 6 dargestellt auch der Gegenhalter 11 konvex geformt sein und/oder ein geringes Spiel zugelassen werden. In letzterem Fall ist ein Abheben der oberen Wälzflächen daher prinzipiell möglich, allerdings wird die "Fallhöhe" (also das Spiel) so gering gewählt, dass eine Beschädigung der Wälzflächen beim Aufschlagen der Konsole 6 auf den Führungswagen 4 vermieden werden kann.

Fig. 7 zeigt eine Variante des Führungssystems, das der in Fig.6 dargestellten Variante sehr ähnlich ist. Im Unterschied dazu presst der optionale Gegenhalter 11 die Wälzflächen mit Hilfe einer Federkraft und/oder durch elastische Verformung aneinander. Konkret wird die Konsole 6 mit dem Gegenhalter 11 dazu über zwei Gummipuffer 14 verschraubt, welche ein Abwälzen der Wälzflächen unter mäßigem Kraftaufwand erlauben, ein Abheben der Wälzflächen aber verhindern oder zumindest erschweren. In dem in Fig. 7 dargestellten Beispiel weist der Gegenhalter 11 keinen konvexen Bereich auf, denkbar ist aber natürlich auch, dass er so wie in Fig. 6 dargestellt geformt ist, wodurch ein Abwälzen der Wälzflächen erleichtert wird.

Prinzipiell ist es für die in der Fig. 7 dargestellten Anordnung ausreichend, wenn sich die Konsole 6 gegenüber dem Gegenhalter 11 translatorisch bewegen kann. In einer Variante der in der Fig. 7 dargestellten Anordnung kann die Passung des Paßstifts 12 aber auch relativ lose gewählt werden oder der Paßstift in einer Gummihülse gelagert sein, sodass ein Verkippen der Konsole 6 und des Gegenhalters 11 gegeneinander möglich sind. Bei entsprechend loser Passung kann der Gegenhalter 11 dabei sogar auch dann auf dem Führungswagen 4 plan aufliegen bleiben, wenn die Konsole 6 gegenüber dem Führungswagen 4 gekippt beziehungsweise verdreht wird.

Obwohl die in den Fig. 6 und 7 dargestellten Gelenke eine Drehung der Konsole 6 gegenüber der Profilschiene 3 um eine im Wesentlichen horizontal und quer zur Schieberichtung ausgerichtete Drehachse erlauben, können die dargestellten Gelenke durch entsprechende Anordnung auch für eine Drehung um eine vertikale Drehachse oder um eine um eine im Wesentlichen parallel zur Schieberichtung ausgerichtete Drehachse vorgesehen werden.

Fig. 8 zeigt stark vereinfacht ein Drehgelenk, dass eine Drehung um zwei Drehachsen ermöglicht. Dazu weisen die Konsole 6 und der optionale Gegenhalter 11 allgemein zylindrische Wälzflächen mit aufeinander quer stehenden Achsen auf. Der Führungswagen 4 weist dagegen wieder ebene Wälzflächen auf. Ein solches Drehgelenk kann die Verformungen einer Profilschiene 3 somit besonders gut ausgleichen. Wegen der linienförmigen Berührung der Wälzflächen können zudem vergleichsweise hohe Kräfte übertragen werden.

Fig. 9 zeigt stark vereinfacht ein Drehgelenk, dass eine Drehung um beliebige Drehachsen ermöglicht. Dazu weisen die Konsole 6 und der optionale Gegenhalter 11 mehrdimensional gewölbte Wälzflächen, insbesondere kugelförmige Wälzflächen, auf. Ein solches Drehgelenk kann die Verformungen einer Profilschiene 3 ebenfalls besonders gut ausgleichen. Wegen der mehrdimensionalen Wölbung können die Wälzflächen bei Drehung um eine beliebige Achse aufeinander abrollen, wodurch ein Gegeneinandergleiten vermieden und der Verschleiß der Wälzflächen damit verringert wird.

Durch das Vorsehen eines Drehgelenks oder mehrere Drehgelenke wird eine Verformung der Profilschiene 3 ermöglicht ohne die Lagerung zwischen Führungswagen 4 und Profilschiene 3 zu verspannen. Gegenüber bekannten Schwenkschiebetürmodulen kann ein Träger 2, auf dem die Profilschiene 3 befestigt ist, daher vergleichsweise fragil gestaltet werden, da die Schwenkschiebetür (bzw. das Türblatt) trotz einer Verformung der Profilschiene stets leichtgängig bleibt und Schäden in der Lagerung zwischen Führungswagen 4 und Profilschiene 3 vermieden werden.

Besonders gut gelingt eine verspannungs-resistente Lagerung, wenn im Verlauf der Konsole 6 mehrere relativ kurze Führungswagen 4 angeordnet sind, insbesondere wenn an den Enden der Konsole 6 zwei relativ kurze Führungswagen 4 angeordnet sind. Dadurch bleibt die Lagerung der Führungswägen 4 auch bei vergleichsweise starker Durchbiegung des Trägers 2 respektive der Profilschiene 3 leichtgängig. Durch die solcherart erlangte erhöhte Resistenz gegen Verspannen wird unter Umständen der Einsatz eines Drehgelenks entbehrlich. Generell ist es auch möglich, nur einen Führungswagen 4 je Profilschiene 3 einzusetzen, sofern die der Linearführung innewohnende Toleranz ausreichend ist, um eine Verformung des Trägers 2 auszugleichen.

Die in den Figuren 6 bis 9 konkret dargestellten gelenkigen Lagerungen der Konsole 6 können insbesondere dann erfolgen, wenn die Profilschiene 3 nur an deren Enden gelagert ist, sodass die Konsole 6 den Führungswagen 4 gemeinsam mit dem Gegenhalter 11 allseitig umfassen kann (siehe insbesondere Fig. 8 und 9). Soll die Profilschiene 3 wie zum Beispiel in der Fig. 1 dargestellt auf deren gesamter Länge mit dem Träger 2 verbunden werden, so kann beispielsweise der Gegenhalter 11 entfallen oder der Führungswagen 4 einen entsprechenden Fortsatz aufweisen, welcher wiederum von der Konsole 6 gemeinsam mit dem Gegenhalter 11 allseitig umfassen werden kann. Bei den in den Figuren 6 und 7 dargestellten Anordnungen kann der genannte Fortsatz insbesondere seitlich am Führungswagen 4 angeordnet sein, bei den in den Figuren 8 und 9 dargestellten Anordnungen insbesondere in Längsrichtung verlaufen.

Generell können vertikale Durchbiegungen der Profilschiene 3 durch Zulassen einer Drehung der Konsole 6 gegenüber der Profilschiene 3 um eine im Wesentlichen horizontal und quer zur Schieberichtung ausgerichtete Drehachse ausgeglichen werden, horizontale Durchbiegungen durch Zulassen einer Drehung um eine im Wesentlichen vertikal ausgerichtete Drehachse und ein Verwinden der Profilschiene durch Zulassen einer Drehung um eine im Wesentlichen parallel zur Schieberichtung ausgerichtete Drehachse.

Generell können Drehungen um mehrere Achsen durch seriell hintereinander geschaltete Einzeldrehgelenke (vergleiche Fig. 2) und/oder durch Drehgelenke realisiert werden, die Drehungen um mehrere Achsen zulassen (vergleiche Fig. 8 und 9). Die Drehgelenke können weiterhin wahlfrei durch aufeinander abwälzenden Wälzflächen und/oder gegeneinander gleitende Flächen (z.B. Bolzen/Gleitbuchse) realisiert sein. Weiterhin ist die Positionierung der Gelenke, wie sie in den obigen Beispielen angegeben wurde, zwar vorteilhaft aber keineswegs zwingend. Prinzipiell kann ein Drehgelenk im Führungswagen 4, zwischen Konsole 6 und Führungswagen 4, in der Konsole 6, zwischen Konsole 6 und Schwenkschiebetür und/oder in der Schwenkschiebetür selbst vorgesehen sein. Bei letzterem Fall kann zum Beispiel eine Montagefläche der Schwenkschiebetür, an welcher die Konsole befestigt wird, gelenkig um das eigentliche Türblatt gelagert sein.

Weiterhin wird auch darauf hingewiesen, dass die Anwendung von Ausgleichsgelenken natürlich nicht an eine Linearwälzführung gebunden ist, wenngleich dort ein Verspannen der Lagerung besonders rasch eine schädigende Folge haben kann. Die Erfindung ist natürlich gleichermaßen auch auf Lineargleitführungen aller Art anwendbar.

Schließlich wird auch angemerkt, dass die Anwendung von Ausgleichsgelenken natürlich auch nicht an die spezielle Anordnung der Profilschienen 3 gebunden ist. Vielmehr können die Berührflächen der Profilschienen 3 zum Träger 2 auch vertikal ausgerichtet sein. Fig. 10 zeigt dazu ein Beispiel eines Führungssystems, bei dem zwei Schwenkschiebetüren 15 über Konsolen 6 an den Führungswägen 4 zweier übereinander angeordneter Linearwälzführungen befestigt sind. Die oben genannte Lehre ist sinngemäß auch auf eine solche Anordnung anwendbar.

Die Ausführungsbeispiele zeigen mögliche Ausführungsvarianten eines erfindungsgemäßen Führungssystems 1, wobei an dieser Stelle bemerkt sei, dass die Erfindung nicht auf die speziell dargestellten Ausführungsvarianten derselben bzw. desselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Insbesondere wird festgehalten, dass ein Führungssystem 1 in der Realität auch mehr oder weniger Bestandteile als dargestellt umfassen kann.

Der Ordnung halber sei abschließend darauf hingewiesen, dass zum besseren Verständnis des Aufbaus des Führungssystems 1 dieses beziehungsweise dessen Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 1: Führungssystem
- 2: Träger
- 3: Profilschiene (C-förmig bzw. U-förmig)
- 4: Führungswagen
- 5: Wälzkörper

- 6: Konsole
- 7: Befestigungslöcher
- 8: Schwerachse der Profilschiene
- 9: Umlaufbahn der Wälzkörper
- 10: Achse

- 11: Gegenhalter
- 12: Paßstift
- 13: Schraube
- 14: Gummipuffer
- 15: Schwenkschiebetür

## Patentansprüche

1. Führungssystem (1) für eine Schwenkschiebetür (15) eines Schienenfahrzeugs umfassend:
- einen in Schieberichtung der Schwenkschiebetür (15) ausgerichteten Träger (2),
- eine Linearwälzführung mit einer Profilschiene (3) und wenigstens einem Führungswagen (4), wobei die Profilschiene (3) auf dem Träger (2) befestigt oder von diesem in Form eines Profilbereichs umfasst ist und der wenigstens eine Führungswagen (4) auf der Profilschiene (3) mittels umlaufender Wälzkörper (5) gelagert ist, und
- eine Konsole (6) oder mehrere Konsolen (6) mit Befestigungsmitteln (7) zum Befestigen der Schwenkschiebetür (15), welche mit dem zumindest einen Führungswagen (4) verbunden oder von diesem in Form eines Konsolenbereichs beziehungsweise in Form von mehreren Konsolenbereichen umfasst ist/sind,
**dadurch gekennzeichnet,**
- **dass** die Profilschiene (3) einen im Wesentlichen C-förmigen beziehungsweise U-förmigen Querschnitt aufweist und der Führungswagen (4) zwischen den gegenüberliegenden Endschenkeln des C-förmigen beziehungsweise U-förmigen Querschnitts gelagert ist und
- **dass** eine gedachte Verbindungslinie zweier Wälzkörper (5), welche die Profilschiene (3) berühren und in Bezug auf eine vertikal ausgerichtete Schwerachse (8) des Profilquerschnitts einander gegenüber liegen, im Wesentlichen horizontal ausgerichtet ist.

2. Führungssystem (1) nach Anspruch 1, **dadurch gekennzeichnet, dass** eine Umlaufbahn (9) der Wälzkörper (5) im Führungswagen (4) angeordnet ist.

3. Führungssystem (1) nach Anspruch 1 oder 2, **dadurch gekennzeichnet, dass** eine Berührfläche der Profilschiene (3) mit dem Träger (2) im Wesentlichen horizontal ausgerichtet ist.

4. Führungssystem (1) nach einem der Ansprüche 1 bis 3, **dadurch gekennzeichnet, dass** zumindest eine Umlaufebene der Wälzkörper (5) im Wesentlichen horizontal ausgerichtet ist.

5. Führungssystem (1) nach einem der Ansprüche 1 bis 4, **dadurch gekennzeichnet, dass** die Wälzkörper (5) zwischen einem Endschenkel der Profilschiene (3) und dem Führungswagen (4) einreihig angeordnet sind.

6. Führungssystem (1) nach einem der Ansprüche 1 bis 4, **dadurch gekennzeichnet, dass** die Wälzkörper (5) zwischen einem Endschenkel der Profilschiene (3) und dem Führungswagen (4) mehrreihig angeordnet sind.

7. Führungssystem (1) nach einem der Ansprüche 1 bis 6, **dadurch gekennzeichnet, dass** an den Enden einer Konsole (6) respektive eines Konsolenbereichs zwei voneinander beabstandete Führungswägen (4) angeordnet sind.

8. Führungssystem (1) nach Anspruch 7, **dadurch gekennzeichnet, dass** die beiden Führungswägen (4) in Summe maximal halb so lang sind wie die Konsole (6) respektive der Konsolenbereich.

9. Führungssystem (1) nach einem der Ansprüche 1 bis 8, **dadurch gekennzeichnet, dass** der Träger (2) im Querschnitt beidseits der Profilschiene (3) höher ist als im Bereich der Profilschiene (3).

10. Führungssystem (1) nach Anspruch 9, **dadurch gekennzeichnet, dass** der Träger (2) im Querschnitt auf seiner Ober- und Unterseite seitlich von der Profilschiene (3) eine Erhöhung aufweist.

11. Führungssystem (1) nach Anspruch 10, **dadurch gekennzeichnet, dass** der Träger (2) einen im Wesentlichen H-förmigen oder X-förmigen oder T-förmigen Querschnitt aufweist.

12. Führungssystem (1) nach einem der Ansprüche 1 bis 11, **gekennzeichnet durch** zwei Linearführungen (3, 4), wobei eine erste Profilschiene (3) auf der Oberseite des Trägers (2) und eine zweite Profilschiene auf der Unterseite des Trägers (2) montiert ist.

13. Führungssystem (1) nach Anspruch 12, **dadurch gekennzeichnet, dass** die Konsolen (6) der unteren und oberen Linearführung (3, 4) im Wesentlichen identisch gestaltet und um 180° um eine horizontale und normal zur Profilschiene (3) ausgerichtete Achse verdreht sind.

14. Führungssystem (1) nach Anspruch 12 oder 13, **dadurch gekennzeichnet, dass** die Befestigungsmittel (7) auf den Konsolen (6) der unteren und oberen Linearführung (3, 4) auf im Wesentlichen derselben Höhe angeordnet sind.

15. Schwenkschiebetürmodul für ein Schienenfahrzeug, **gekennzeichnet durch** ein Führungssystem (1) nach einem der Ansprüche 1 bis 14 mit einer an der Konsole (6) oder den Konsolen (6) befestigten Schwenkschiebetür (15).

16. Schwenkschiebetürmodul für ein Schienenfahrzeug, **gekennzeichnet durch** ein Führungssystem (1) nach einem der Ansprüche 12 bis 14 mit einer an der Konsole (6) oder den Konsolen (6) der unteren Linearführung (3, 4) befestigten ersten Schwenkschiebetür (15) und einer an der Konsole (6) oder den Konsolen (6) der oberen Linearführung (3, 4) befestigten zweiten Schwenkschiebetür (15).

17. Schwenkschiebetürmodul nach Anspruch 15 oder 16, **gekennzeichnet durch**, zumindest ein Drehgelenk, welches eine Drehung der Schwenkschiebetür (15) gegenüber der Profilschiene (3) um eine im Wesentlichen horizontal und quer zur Schieberichtung ausgerichtete Drehachse und/oder eine im Wesentlichen vertikal ausgerichtete Drehachse erlaubt.

18. Schwenkschiebetürmodul nach einem der Ansprüche 15 bis 17, **dadurch gekennzeichnet, dass** das zumindest eine Drehgelenk eine Drehung der Schwenkschiebetür (15) gegenüber der Profilschiene (3) um eine im Wesentlichen parallel zur Schieberichtung ausgerichtete Drehachse erlaubt.

19. Schienenfahrzeug, **gekennzeichnet durch** wenigstens ein Schwenkschiebetürmodul nach einem der Ansprüche 15 bis 18.

## Claims

1. A guide system (1) for a pivoting sliding door (15) of a rail vehicle comprising:
- a supporting member (2) oriented in the direction of sliding of the pivoting sliding door (15),
- a linear roller guide having a profile rail (3) and at least one guide runner (4), the profile rail (15) being fixed to the supporting member (3) or forming a profile region of it and the at least one guide runner (4) being mounted on the profile rail (3) by means of recirculating rolling elements (5), and
- a console (6) or a plurality of consoles (6), having fixing means (7) for fixing the pivoting sliding door (15), which is/are connected to the at least one guide runner (4) or form a console region or a plurality of console regions of this guide runner (4),
**characterised in that**
- the profile rail (3) has an essentially C-shaped or U-shaped cross-section and the guide runner (4) is mounted between the opposing end legs of the C-shaped or U-shaped cross-section and
- a notional connecting line between two rolling elements (5), which touch the profile rail (3) and are located opposite one another in relation to a vertically oriented centre of gravity axis (8) of the profile cross-section, is oriented essentially horizontally.

2. A guide system (1) according to claim 1, **characterised in that** an orbit (9) of the rolling elements (5) is arranged in the guide runner (4).

3. A guide system (1) according to claim 1 or 2, **characterised in that** a contact surface of the profile rail (4) is oriented essentially horizontally with the supporting member (2).

4. A guide system (1) according to any of claims 1 to 3, **characterised in that** at least one orbital plane of the rolling elements (5) is oriented essentially horizontally.

5. A guide system (1) according to any of claims 1 to 4, **characterised in that** the rolling elements (5) are arranged in a single row between an end leg of the profile rail (3) and the guide runner (4).

6. A guide system (1) according to any of claims 1 to 4, **characterised in that** the rolling elements (5) are arranged in a plurality of rows between an end leg of the profile rail (3) and the guide runner (4) .

7. A guide system (1) according to any of claims 1 to 6, **characterised in that** two guide runners (4) positioned a certain distance apart are arranged at the ends of a console (6) or a console region.

8. A guide system (1) according to claim 7, **characterised in that** the sum of the two guide runners (4) is no more than half the length of the console (6) or the console region.

9. A guide system (1) according to any of claims 1 to 8, **characterised in that** in cross-section the supporting member (2) is higher on either side of the profile rail (3) than in the region of the profile rail (3).

10. A guide system (1) according to claim 9, **characterised in that** in cross-section the supporting member (2) has a raised section on its upper and undersides to the side of the profile rail (3) .

11. A guide system (1) according to claim 10, **characterised in** the supporting member (2) has an essentially H-shaped or X-shaped or T-shaped cross-section.

12. A guide system (1) according to any of claims 1 to 11, **characterised by** two linear guides (3, 4), a first profile rail (3) being mounted on the upper side of the supporting member (2) and a second profile rail being mounted on the underside of the supporting member (2).

13. A guide system (1) according to claim 12, **characterised in that** the consoles (6) of the lower and upper linear guides (3, 4) are essentially identical in design and are rotated by 180° about an axis oriented horizontally and perpendicularly to the profile rail (3).

14. A guide system (1) according to claims 12 or 13, **characterised in that** the fixing means (7) are arranged at essentially the same height on the consoles (6) of the lower and upper linear guides (3, 4) .

15. A pivoting sliding door module for a rail vehicle, **characterised by** a guide system (1) according to any of claims 1 to 14 having a pivoting sliding door (15) fixed to the console (6) or the consoles (6) .

16. A pivoting sliding door module for a rail vehicle, **characterised by** a guide system (1) according to any of claims 12 to 14 having a first pivoting sliding door (15) fixed to the console (6) or the consoles (6) of the lower linear guide (3, 4) and a second pivoting sliding door (15) fixed to the console (6) or the consoles (6) of the upper linear guide (3, 4).

17. A pivoting sliding door module according to claims 15 or 16, **characterised by** at least one rotary joint, which permits a rotation of the pivoting sliding door (15) in relation to the profile rail (3) about an axis of rotation oriented essentially horizontally and transversely in relation to the direction of sliding and/or an axis of rotation oriented essentially vertically.

18. A pivoting sliding door module according to any of claims 15 to 17, **characterised in that** at least one rotary joint permits a rotation of the pivoting sliding door (15) in relation to the profile rail (3) about an axis of rotation oriented essentially parallel to the direction of sliding.

19. A rail vehicle, **characterised by** at least one pivoting sliding door module according to any of claims 15 to 18.

## Revendications

1. Système (1) de guidage d'une porte (15) louvoyante-coulissante d'un véhicule ferroviaire, comprenant :
- une poutrelle (2), dirigée dans la direction de coulissement de la porte (5) louvoyante-coulissante,
- un guidage à roulement linéaire, ayant un rail (3) profilé et au moins un chariot (4) de guidage, le rail (3) profilé étant fixé à la poutrelle (2) ou étant compris par celle-ci sous la forme d'une partie profilée et le au moins un chariot (4) de guidage étant monté sur le rail (3) profilé au moyen de pièces (5) de roulement en circulation et
- une console (6) ou plusieurs consoles (6), ayant des moyens (7) de fixation pour fixer la porte (5) louvoyante-coulissante, qui est/sont assemblées au au moins un chariot (4) de guidage ou compris par celui-ci sous la forme d'une partie de console ou sous la forme de plusieurs parties de console,
**caractérisé**
- **en ce que** le rail (3) profilé a une section transversale sensiblement en forme de C ou en forme de U et le chariot (4) de guidage est monté entre les branches d'extrémités opposées de la section transversale en forme de C ou en forme de U et
- **en ce qu'**une ligne de liaison imaginaire entre deux pièces (5) de roulement, qui touchent le rail (3) profilé et sont opposées l'une à l'autre par rapport à un axe (8) médian, dirigé verticalement, de la section transversale du profilé, est dirigée sensiblement horizontalement.

2. Système (1) de guidage suivant la revendication 1, **caractérisé en ce qu'**une piste (9) de circulation des pièces (3) de roulement est disposée dans le chariot (4) de guidage.

3. Système (1) de guidage suivant la revendication 1 ou 2, **caractérisé en ce qu'**une surface, où le rail (3) profilé touche la poutrelle (2), est dirigée sensiblement horizontalement.

4. Système (1) de guidage suivant l'une des revendications 1 à 3, **caractérisé en ce qu'**au moins un plan de circulation des pièces (5) de roulement est dirigé sensiblement horizontalement.

5. Système (1) de guidage suivant l'une des revendications 1 à 4, **caractérisé en ce que** les pièces (5) de roulement sont montées sur une rangée entre une branche d'extrémité du rail (3) profilé et le chariot (4) de guidage.

6. Système (1) de guidage suivant l'une des revendications 1 à 4, **caractérisé en ce que** les pièces (5) de roulement sont disposées sur plusieurs rangées entre une branche d'extrémité du rail (3) profilé et le chariot (4) de guidage.

7. Système (1) de guidage suivant l'une des revendications 1 à 6, **caractérisé en ce que** deux chariots (4) de guidage à distance l'un de l'autre sont disposés aux extrémités d'une console (6), respectivement, d'une partie de console.

8. Système (1) de guidage suivant la revendication 7, **caractérisé en ce que** la somme des longueurs des deux chariots (4) de guidage sont au maximum à moitié aussi grande que la longueur de la console (6), respectivement, de la partie de console.

9. Système (1) de guidage suivant l'une des revendications 1 à 8, **caractérisé en ce que** la poutrelle (2) est, en section transversale, des deux côtés du rail (3) profilé, plus haute que dans la partie du rail (3) profilé.

10. Système (1) de guidage suivant la revendication 9, **caractérisé en ce que** la poutrelle (2) a, en section transversale, sur sa face supérieure et sa face inférieure, une surélévation latéralement au rail (3) profilé.

11. Système (1) de guidage suivant la revendication 10, **caractérisé en ce que** la poutrelle (2) a une section transversale sensiblement en forme de H ou en forme de X ou en forme de T.

12. Système (1) de guidage suivant l'une des revendications 1 à 11, **caractérisé par** deux guidages (3, 4) linéaires, un premier rail (3) profilé étant monté sur la face supérieure de la poutrelle (2) et un deuxième rail profilé sur la face inférieure de la poutrelle (2).

13. Système (1) de guidage suivant la revendication 12, **caractérisé en ce que** les consoles (6) du guidage (3) linéaire inférieur et du guidage (4) linéaire supérieur sont conformées sensiblement pareillement et sont tournées de 180° par rapport à un axe horizontal et dirigées normalement au rail (3) profilé.

14. Système (1) de guidage suivant la revendication 12 ou 13, **caractérisé en ce que** les moyens (7) de fixation sont disposés sur la console (6) du guidage (3) linéaire inférieur et du guidage (4) linéaire supérieur à sensiblement la même hauteur.

15. Module de porte louvoyante-coulissante d'un véhicule ferroviaire, **caractérisé par** un système (1) de guidage suivant l'une des revendications 1 à 14, comprenant une porte (15) louvoyante-coulissante fixée sur la console (6) ou sur les consoles (6).

16. Module de porte louvoyante-coulissante d'un véhicule ferroviaire, **caractérisé par** un système (1) de guidage suivant l'une des revendications 12 à 14, ayant une première porte (15) louvoyante-coulissante, fixée à la console (6) ou aux consoles (6) du guidage (3, 4) inférieur linéaire et une deuxième porte (15) louvoyante-coulissante, fixée à la console (6) ou aux consoles (6) du guidage (3, 4) linéaire supérieur.

17. Module de porte louvoyante-coulissante suivant la revendication 15 ou 16, **caractérisé par** au moins une rotule, qui permet une rotation de la porte (15) louvoyante-coulissante par rapport au rail (3) profilé autour d'un axe de rotation sensiblement horizontal et dirigé transversalement à la direction de coulissement et/ou d'un axe de rotation dirigé sensiblement verticalement.

18. Module de porte louvoyante-coulissante suivant l'une des revendications 15 à 17, **caractérisé en ce que** la au moins une rotule permet une rotation de la porte (15) louvoyante-coulissante par rapport au rail (3) profilé autour d'un axe de rotation dirigé sensiblement parallèlement à la direction de coulissement.

19. Véhicule ferroviaire, **caractérisé par** un module de porte louvoyante-coulissante suivant l'une des revendications 15 à 18.
